# EUROPÄISCHE PATENTSCHRIFT

(11) **EP 0 005 862 B1**
(45) Veröffentlichungstag und Bekanntmachung des Hinweises auf die Patenterteilung: **10.03.1982**
(21) Anmeldenummer: 79101766.8
(22) Anmeldetag: 05.06.1979
(51) Int. Cl.: F01N 3/24

(54) **Abgaskonverter für Brennkraftmaschinen**
Exhaust gas converter for internal-combustion engines
Convertisseur de gaz d'échappement pour des moteurs à combustion interne

(30) Priorität: 05.06.1978 DE 2824567
(43) Veröffentlichungstag der Anmeldung: 12.12.1979
(73) Patentinhaber: HOECHST AKTIENGESELLSCHAFT, 65926 Frankfurt am Main (DE)
(72) Erfinder: Goedicke, Eitel, Dr., D-5010 Bergheim (DE)

## Beschreibung

Die vorliegende Erfindung betrifft einen Abgaskonverter für Brennkraftmaschinen, welcher aus einem Gehäuse, zwischen dessen mit Abstand voneinander angeordneten Außenmantel und Innenmantel sich eine Wärmedämmschicht befindet, mit Gaseintrittsstutzen und Gasaustrittsstutzen, aus mindestens einem im Innern des Gehäuses befindlichen, gasundruchlässige Stirnseiten und gasdurchlässige Oberseite und Unterseite aufweisenden Behälter, welcher mit körnigem Katalysator unter Ausbildung eines Katalysatorbettes befüllbar ist, und aus mindestens einem sich durch das Gehäuse erstreckenden, vertikal angeordneten Bolzen besteht, dessen oberes und unteres Ende den Innenmantel durchdringt und mit ihm starr verbunden ist sowie weiterhin den Behälter durchdringt, wobei auf den Bolzen mindestens eine Hülse aufgeschoben ist, durch welche der Abstand zwischen der Oberseite und der Unterseite des Behälters festgelegt ist.

Aus der US-A-3 146 073 ist ein katalytischer Konverter bekannt, welcher aus einem Paar flacher, tellerartiger Gehäuseschalen besteht, welche über Flansche miteinander verbunden sind. Innerhalb des mit: einem Gaseintrittsstutzen und mit einem Gasaustrittsstutzen versehenen Gehäuses ist ein Behälter zur Aufnahme von körnigem Katalysator schräg angeordnet, dessen Oberseite und dessen Unterseite aus Lockblech bestehen. Zur Gewichts- und Kosteneinsparung sind das Gehäuse und andere Konverterteile aus etwa 1 mm dickem rostfreiem Stahl gebaut.

Die Einrichtung zur katalytischen Nachverbrennung des Abgases von Verbrennungsmotoren nach der FR-A-1 268 668 besteht aus einem Schalldämpfergehäuse mit Gaseintrittsrohr und Gasaustrittsrohr, in welchem ein mit körnigem Katalysator befüllbarer Behälter schwimmend gelagert ist. Dabei ist der Behälter einerseits starr mit einer Abschlußwand des Schalldämpfergehäuses verbunden und andererseits in einer Trennwand des Schalldämpfergehäuses verschiebbar gelagert. Der Behälter weist eine gasdurchlässige Ober- und Unterseite auf, während die Stirnseiten des Behälters gasundurchlässig sind. Konzentrisch um das Schalldämpfergehäuse ist unter Zwischenlage von Distanzringen mit Abstand ein Mantel angeordnet, wobei der Zwischenraum zwischen dem Schalldämpfergehäuse und dem Mantel mit Steinwolle als Schallschluckstoff ausgefüllt ist.

Der katalytische Umsetzer für Automobile nach der FR-A-2 252 486 besteht aus einem oberen und unteren Gehäuseteil, welche durch Flansche miteinander verbunden sind und gegenüberliegende Stutzen für Gaseinlaß und Gasausfluß aufweisen. Im Gehäuse ist ein Katalysatorbehälter mit perforierter Ober- und tig zwischen den Flanschen der Gehäuseteile eingeklemmt ist. Weiterhin ist eine Sicherheitszapfenanordnung vorgesehen, wobei der Sicherheitszapfen den Katalysatorbehälter beidseitig durchdringt und mit dem oberen und unteren Gehäuseteil verbunden ist. Mit Abstand oberhalb des oberen Gehäuseteiles ist ein Hitzeschild angeordnet.

Aus der US-A-3 090 677 ist ein katalytischer Konverter bekannt, welcher aus einem doppelwandigen Gehäuse mit dazwischen liegender Isolierschicht besteht, wobei die Außendwand an beiden Enden Ausstülpungen zur Aufnahme von temperaturbedingten Längenänderungen aufweist. Im Innern des Gehäuses befindet sich ein mit perforierter Ober- und Unterseite versehener Katalysatorbehälter, welcher zwischen einem Gaseinlaßrohr und zwischen einem Gasauslaßrohr angeordnet ist.

Der katalytische Abgasreiniger nach der US-A-2 909415 besteht aus einem mit Endplatten verschlossenen Metallzylinder, in welchem mittig eine durch Lochbleche begrenzte Katalysatorkammer angeordnet ist, die durch vertikal angeordnete Trennplatten unterteilt ist. Wenn die Lochbleche aus relativ dünnem rostfreiem Stahl bestehen, welche unter Temperatur- und Gewichtsbelastung durchhängen, sind auf den Außenseiten der Lochbleche längs- und querverlaufende Versteifungsrippen vorzusehen.

Aus der FR-A-2 292 860 ist ein als Auspufftopf geeigneter thermischer Reaktor bekannt, welcher aus einem Außengehäuse und einem Innengehäuse gebildet ist, wobei zwischen dem Außengehäuse und dem Innengehäuse Isoliermaterial eingefüllt ist. An ihrem einen Ende sind das Außengehäuse und das Innengehäuse mit je einer Endplatte verschlossen. Die Endplatte des Innengehäuses wird dabei von einer Halteplatte getragen, welche mit einer die Endplatte des Außengehäuses durchdringenden und mit der Endplatte des Innengehäuses starr verbundenen rohrförmigen Stange zusammenwirkt. Daher ist das Außengehäuse von thermischen Expansionsspannungen freigehalten, auch wenn die rohrförmige Stange bei thermischer Ausdehnung des Innengehäuses nach außen gedrückt wird.

Die Vorrichtung zur Wärmeisolierung von Auspuffrohren nach der FR-A-2 292 862 besteht aus einer mit Abstand vom Auspuffrohr angeordneten Verkleidung, wobei der Raum zwischen Verkleidung und Auspuffrohr mit Isoliermaterial gefüllt ist. Das hintere Ende des Auspuffrohres ist von einem ersten Versteifungsrohr umgeben und mit ihm verschweißt. Der hintere Teil des ersten Versteifungsrohres ist von einem zweiten Versteifungsrohr umgeben und mit ihm verschweißt. Konzentrisch zum zweiten Versteifungsrohr ist an der Ausgangsöffnung der Verkleidung ein Abstandshalter befestigt, welcher auf dem zweiten Versteifungsrohr gleitet.

Der katalytische Konverter nach der US-A-3 879 944 besteht aus einem zylindrischen Gehäuse, in welchem übereinander zwei im Querschnitt ringförmige Katalysatorbetten angeordnet sind. Dabei ist das untere Ende des Gehäuses mittig von einem Rohr durchdrungen und mit ihm verbunden. Das entgegengesetzte Ende dieses Rohres ist in eine Speiche eingeschraubt, welche ihrerseits mit dem Autoabgasrohr verbunden ist. Die Oberseiten und Unterseiten der Katalysatorbetten sind perforiert. Jedes Katalysatorbett sitzt auf einem mit Öffnungen versehenen Ring auf.

Der katalytische Abgaskonverter nach der US-A-3 186 806 besteht aus einem im Querschnitt quaderförmigen Gehäuse, dessen vordere und hintere Endwand von je einem Gaseintrittsrohr und einem Gasaustrittsrohr durchdrungen sind. Im Gehäuse sind mehrere senkrechte Platten angeordnet, welche abwechselnd nur mit der Oberseite bzw. nur mit der Unterseite des Gehäuses dichtschließend verbunden sind. Zwischen der vorderen bzw. hinteren Endwand des Gehäuses und einer senkrechten Platte oder zwischen zwei benachbarten senkrechten Platten sind horizontal und mit Abstand voneinander Siebbleche dichtschließend angeordnet. Der zwischen den Siebblechen gebildete Raum ist mit körnigem Katalysator unter Ausbildung von Katalysatorenbetten gefüllt. Das über das Gaseintrittsrohr in das Gehäuse eintretende Abgas durchströmt nacheinander alle Katalysatorbetten, bevor es das Gehäuse durch das Gasaustrittsrohr verläßt.

Schließlich ist auf der DE-B 2 239 873 ein katalytischer Abgaskonverter für Brennkraftmaschinen bekannt, welcher aus einem nach außen wärmeisolierten Gehäuse besteht, das aus einer oberen und einer unteren Gehäusehalbschale aufgebaut ist. Innerhalb des von den beiden Gehäusehalbschalen gebildeten Raumes befinden sich eine obere und untere Behälterschale, welche mit Abgasdurchtrittsöffnungen versehen sind. Der Abstand zwischen den beiden Behälterschalen ist durch vertikale Stützen festgelegt, deren Endstücke auch die obere und die untere Gehäuseschale durchdringen und mit ihnen starr verbunden sind. Der von den beiden Behälterschalen gebildete Behälter ist mit teilchenförmigem Katalysator unter Ausbildung eines Katalysatorbettes gefüllt. Das Gehäuse ist von einem Gaseintritts, stutzen und einem Gasaustrittsstutzen durchdrungen, wobei der Gaseintrittsstutzen strömungsmäßig je mit einem zwischen dem' Behälter und einer Gehäusehalbschale gebildeten Raum verbunden sind. Die mit Hilfe der Stützen zusammengesetzten Behälter- und Gehäusehalbschalen sind durch eine einzige durchgehende Umfangsschweißnaht nach außen und innen abgedichtet.

Nachteilig ist bei dem Abgaskonverter nach der DE-B-2 239 873, daß er bei fehlendem Platzangebot im Motorraum nur im motorfernen. Bereich eingebaut werden kann (Unterfluranordnung) und daher die Abgase nur mit niederen oder mittleren Temperaturen auf das Katalysatorbett auftreffen, wodurch das Katalysatorbett zeitlich verzögert auf die Anspringtemperatur des Katalysators aufgeheizt wird. Von Nachteil ist ferner der begrenzte Wärmedehnungsausgleich zwischen den mit hohen Temperaturen beaufschlagten Konverterteilen und dem die Kräfte aufnehmenden Gehäuse. Die Mängel des Abgaskonverters nach der DE-B-2 239 873 (großflächige Bauform, begrenzter Wärmedehnungsausgleich, ungünstige Gasanströmung des Katalysatorbettes) verursachen einen unzulässig hohen Katalysatorabrieb.

Es est daher Aufgabe der vorliegenden Erfindung, einen Abgaskonverter für Brennkraftmaschinen zu schaffen, bei welchem Relativbewegungen der Katalysatorkörner gegeneinander durch gleichen statischen und dynamischen Gasdruck in der Katalysatorschüttung vermieden werden und welcher wegen des für verschiedene Katalysatorarten vorteilhaften Einbaus in Motornähe durch kompakte Bauweise unter ausreichender Bemessung von Katalysatorvolumen und Katalysatoranströmfläche schmale, hohe oder unsymmetrische Raumangebote im Motorraum auszunutzen erlaubt.

-- Das wird erfindungsgemäß dadurch erreicht, daß der Außenmantel und der Innenmantel gegeneinander gleitend gelagert sind; daß mindestens zwei parallel geschaltete Behälter mit Abstand übereinander angeordnet sind; daß jeder Behälter mittels des ihn durchdringenden mindestens einen Bolzens auf dem Außenmantel gleitend gelagert ist; daß die gasdurchlässige Oberseite und Unterseite jedes Behälters aus Lochblech besteht, an dessen dem körnigen Katalysator zugewandter Seite engmaschiges Drahtgewebe anliegt; daß sich zwischen zwei benachbarten Behältern ein treppenartig gestaltetes Gasleitblech befindet, welches aus einem horizontalen und zwei vertikalen Teilen besteht, wobei die vertikalen Teile mit der Stirnseite je eines Behälters fluchten und mit ihnen dichtschließend verbunden sind; daß jedes Gasleitblech vom Bolzen durchdrungen und die Lage jedes Gasleitbleches zwischen den Behältern durch auf den Bolzen aufgeschobene Hülsen festgelegt ist.

Der Abgaskonverter gemaß der Erfindung kann wahlweise auch noch dadurch ausgestaltet sein, daß
a) der Außenmantel aus ferritischem Stahl oder Gußeisen besteht,
b) der Innenmantel aus dünnwandigen warmfesten Stählen oder Legierungen geringer Wärmekapazität besteht,
c) das Drahtgewebe eine Drahtstärke von 0,5 bis 1,5 mm und eine Maschenweite von 0,5 bis 2 mm aufweist.

Beim erfindungsgemäßen Konverter werden Verwerfungen des Konverters durch seine kleinflächige kompakte Bauform sowie wegen des vorhandenen Wärmedehnungsausgleiches vermieden.

Der Konverter gemäß der Erfindung erlaubt den vollständigen Wärmedehnungsausgleich der heißgehenden Bauteile (Innenmantel, Behälter, Bolzen) gegenüber dem kalten Außenmantel. Dabei wird der Wärmedehnungsausgleich der heißen Bauteile gegenüber dem kalten Außenmantel durch die auf dem Außenmantel gleitenden Teile (Innenmantel, Bolzen) bewirkt, während der Wärmedehnungsausgleich zwischen den Behältern und dem Innenmantel an jeder Stelle möglich ist.

Beim erfindungsgemäßen Konverter erfolgt die Zuführung des Gasstromes bevorzugt von der Seite, wobei der Gasstrom anschließend durch zwischen dem Innenmantel bzw. dem Gasleitblech und der Oberseite des zugehörigen Behälters gebildete Kanäle in Richtung auf das Katalysatorbett umgelenkt wird. Die Gasabführung erfolgt durch ähnliche Kanäle im wesentlichen seitlich. Durch diese Art der Gasführung wird das Katalysatorbett gleichmäßig durchströmt und dadurch Abrieb des Katalysators vermieden.

Weiterhin wird Abrieb des Katalysators durch die Ausgestaltung der gasdurchlässigen Flächen der Behälter vermieden. An den scharfen Kanten des Lochbleches, dessen Stärke 0,7 bis 2 mm betragen kann, gibt es keinen Abrieb von Katalysator, da das feinmaschige Drahtgewebe, welches eine Drahtstärke von 0,5 bis 1,5 mm sowie eine Maschenweite von 0,5 bis 2 mm aufweisen kann und dessen Öffnungsweiten 10 bis 9096 der Öffnungsweiten des Lochbleches betragen können, zwischen Lochblech und Katalysatorkörnern angeordnet ist.

Beim Konverter nach der Erfindung können mehrere, in der Regel 2 bis 4 Katalysatorbetten im Parallelstrom von oben nach unten durchströmt werden, wodurch infolge der Bereitstellung großer Gasanströmflächen die Gasströmung einen geringen Druckverlust erfährt.

Durch die kompakte Anordnung im erfindungsgemäßen Konverter wird ein höheres Temperaturniveau in den Katalysatorbetten und eine begrenzte Wärmeabstrahlung im Motorraum erzielt.

Beim Konverter gemäß der Erfindung erfolgt ein Wärmedehnungsausgleich der mit hohen Temperaturen beanspruchten Teile. Weiterhin wird eine erhebliche Wärmebeanspruchung des Gehäuses, welches die Kräfte aufzunehmen hat, vermieden.

Der erfindungsgemäße Konverter kann entweder im Anschluß an das Abgassammelrohr der Brennkraftmaschine oder anstelle des Abgassammelrohres direkt an ihrem Block angeordnet sein.

Beim Konverter gemäß der Erfindung ist der Außenmantel, welcher die Kräfte (Zug, Biegung, Druck, Schwingung) aufzunehmen hat, preisgünstig aus üblichen Stählen oder Gußeisen zu fertigen. Dies ist möglich, da dieses Bauteil durch die innenliegende Wärmedämmschicht, welche aus AI₂0ₐ- oder Zro₂₋Fäden bestehen kann, kalt bleibt. Der Innenmantel sowie die Behälter und Gasleitbleche sind aus warmfesten Stählen bzw. Legierungen, beispielsweise INCONEL, zu fertigen, können aber, da der Außenmantel die Tragfunktion übernimmt, dünnwandig gehalten werden.

Beim erfindungsgemäßen Konverter ist ein Dehnungsausgleich der der hohen Temperatur ausgesetzten Bauteile derartig möglich, daß sich der heiße Innenmantel gegen den kalten Außenmantel über den mit einer Wärmedämmschicht gefüllten Raum zwischen beiden Mänteln frei bewegen kann (Gleitsitz), während sich die den Katalysator enthaltenden Behälter - als Paket gleitend abgestützt über mindestens einen Bolzen auf dem Außenmantel - frei bewegen bzw. im Innern des Gehäuses unterhalb der Bruchgrenze dehnen und zusammenziehen können.

In der beigefügten Zeichnung sind Ausführungsbeispiele des Gegenstandes der Erfindung schematisch und teilweise im Schnitt dargestellt. Dabei zeigen:
Figur 1 eine Seitenansicht auf eine Ausführungsform des Konverters mit einem Detail eines Gleitsitzes,
Figur 2 einen Schnitt nach der Linie 11-11 in Figur 1,
Figur 3 eine Seitenansicht auf eine andere Ausführungsform des Konverters mit den Details zweier Gleitsitze.

Das Gehäuse 1 des Konverters, welches einen Gaseintrittsstutzen 2 und einen Gasaustrittsstutzen 3 aufweist, besteht aus einem Außenmantel 4 und aus einem Innenmantel 5, welche mit Abstand voneinander angeordnet sind und sich lediglich im Endbereich des Gaseintrittsstutzens 2 und des Gasaustrittsstutzens 3 gleitend berühren. Zwischen dem Außenmantel 4 und dem Innenmantel 5 ist eine Wärmedämmschicht 6 angeordnet. Innerhalb des Gehäuses 1 sind mindestens zwei Behälter 7 mit Abstand übereinander angeordnet, deren Ober- und Unterseite gasdurchlässig gestaltet sind. Die Behälter 7 sind mit körnigem Katalysator unter Ausbildung eines Katalysatorbettes 8 gefüllt. Dabei bestehen die obere und die untere Wand jedes Behälters 7 aus hochtemperaturbeständigem Lochblech 9 mit großen Lochdurchmessern oder Schlitzabmessungen, an dessen den Katalysatorkörnern zugewandten Seiten engmaschiges Drahtgewebe 10 anliegt. Durch das Gehäuse 1 erstreckt sich mindestens ein vertikal angeordneter Bolzen 11, dessen oberes und unteres Ende den Innenmantel 5 durchdringt und mit ihm starr verbunden ist. Auf den Bolzen 11 sind mehrere, beidseitig mit Kragen oder Scheiben versehene Hülsen 12 aufgeschoben, durch welche einerseits der Abstand zwischen der Ober- und Unterseite jedes Behälters 7 sowie andererseits der Abstand zwischen den einzelnen Behältern 7 bzw. der Behälter 7 von dem Innenmantel 5 festgelegt wird. Zwischen zwei benachbarten Behältern 7 ist jeweils ein treppenartig gestaltetes Gasleitblech 13 angeordnet, dessen horizontaler Teil von dem Bolzen 11 durchdrungen und zwischen den Kragen zweier Hülsen gelagert ist, während seine vertikalen Teile mit der Außenwand je eines Behälters 7 fluchten und mit ihnen dichtschließend verbunden sind.

Die Behälter 7 sind von außen her über Füllstutzen 14 mit körnigem Katalysator befüllbar. Die gasdurchlässigen Flächen der Behälter 7 sind durch mehrere, senkrecht zu ihnen verlaufende Abstandshalter 15 abgestützt (Fig. 2).

## Patentansprüche

1. Abgaskonverter für Brennkraftmaschinen, bestehend aus einem Gehäuse, zwischen dessen mit Abstand voneinander angeordneten Außenmantel (4) und Innenmantel (5) sich eine Wärmedämmschicht (6) befindet, mit Gaseintrittsstutzen (2) und Gasaustrittsstutzen (3), aus mindestens einem im Innern des Gehäuses befindlichen, gasundurchlässige Stirnseiten und gasdurchlässige Oberseite und Unterseite aufweisenden Behälter (7), welcher mit körnigem Katalysator unter Ausbildung eines Katalysatorbettes (8) befüllbar ist, aus mindestens einem sich durch das Gehäuse (1) erstreckenden, vertikal angeordneten Bolzen (11), dessen oberes und unteres Ende den Innenmantel (5) durchdringt und mit ihm starr verbunden ist sowie weiterhin den Behälter (7) durchdringt, wobei auf den Bolzen mindestens eine Hülse (12) aufgeschoben ist, durch welche der Abstand zwischen der Oberseite und der Unterseite des Behälters (7) festgelegt ist, dadurch gekennzeichnet, daß der Außenmantel (4) und der Innenmantel (5) gegeneinander gleitend gelagert sind; daß mindestens zwei parallel geschaltete Behälter (7) mit Abstand übereinander angeordnet sind; daß jeder Behälter (7) mittels des ihn durchdringenden mindestens einen Bolzens (11) auf dem Außenmantel (4) gleitend gelagert ist; daß die gasdurchlässige Oberseite und Unterseite jedes Behälters (7) aus Lochblech (9) besteht, an dessen dem körnigen Katalysator zugewandter Seite engmaschiges Drahtgewebe (10) anliegt; daß sich zwischen zwei benachbarten Behältern (7) ein treppenartig gestaltetes Gasleitblech (13) befindet, welches aus einem horizontalen und zwei vertikalen Teilen besteht, wobei die vertikalen Teile mit der Stirnseite je eines Behälters (7) fluchten und mit ihnen dichtschließend verbunden sind; daß jedes Gasleitblech (13) vom Bolzen (11) durchdrungen und die Lage jedes Gasleitbleches (13) zwischen den Behältern (7) durch auf den Bolzen (11) aufgeschobene Hülsen (12) festgelegt ist.

2. Abgaskonverter nach Anspruch 1, dadurch gekennzeichnet, daß der Außenmantel (4) aus ferritischem Stahl oder Gußeisen besteht.

3. Abgaskonverter nach Anspruch 1 oder 2, dadurch gekennzeichnet, daß der Innenmantel (5) aus dünnwandigen warmfesten Stählen oder Legierungen geringer Wärmekapazität besteht.

4. Abgaskonverter nach einem der Ansprüche 1 bis 3, dadurch gekennzeichnet, daß das Drahtgewebe (10) eine Drahtstärke von 0,5 bis 1,5 mm und eine Maschenweite von 0,5 bis 2 mm aufweist.

## Revendications

1. Convertisseur de gaz d'échappement pour moteurs à combustion interne constitué par un boîtier entre l'enveloppe extérieure (4) et l'enveloppe. intérieure (5) duquel, qui sont disposées à écartement l'une de l'autre, se trouve une couche isolante. de la chaleur (6), ce boîtier comprenant une tubulune d'entrée des gaz (2) et une tubulure de sortie des gaz (3), au moins un récipient (7) situé à l'intérieur du boîtier, présentant des faces frontales imperméables aux gaz et une face supérieure et une face inférieure perméables aux gaz, récipient qui peut être rempli d'un catalyseur granulaire en formant un lit (8) de catalyseur, au moins une broche (11) disposée verticalement qui s'étend à travers le boîtier (1), dont l'extrémité supérieure et l'extrémité inférieure traversent l'enveloppe intérieure (5) et sont reliées rigidement à celle-ci et qui traverse également le récipient (7), au moins une bague (12) par laquelle est fixée la distance entre la face supérieure et la face inférieure du récipient (7) étant emmanchée sur ladite broche, caractérisé en ce que l'enveloppe extérieure (4) et l'enveloppe intérieure (5) sont montées à glissement l'une par rapport à l'autre; qu'au moins deux récipients (7) connectés en parallèle sont disposés l'un au-dessus de l'autre à un certain écartement; que chaque récipient (7) est monté à glissement sur l'enveloppe extérieure (4) au moyen d'une broche (11) qui le traverse; que la face supérieure et la face inférieure perméables aux gaz de chaque récipient (7) sont composées d'une tôle perforée (9), sur la face dirigée vers le catalyseur, est appliquée une toile métallique (10) à mailles fines; qu'il se trouve entre deux récipients (7) voisins une tôle déflectrice des gaz (13) conformée en escalier qui est composée d'une partie horizontale et de deux parties verticales, les parties verticales étant alignées chacune sur la face frontale d'un récipient (7) et étant réunies à ces faces à joint étanche; que chaque tôle déflectrice des gaz (13) est traversée par la broche (11) et que la position de chaque tôle déflectrice (13) entre les récipients (7) est fixée par des bagues (12) emmanchées sur la broche (11).

2. Convertisseur de gaz d'échappement suivant la revendication 1, caractérisé en ce que l'enveloppe extérieure (4) est en acier ou fonte ferritique.

3. Convertisseur de gaz d'échappement suivant la revendication 1 ou 2, caractérisé en ce que l'enveloppe intérieure (5) est faite d'aciers ou alliages résistants à la chaleur et à paroi mince et de faible capacité thermique.

4. Convertisseur de gaz d'échappement suivant l'une des revendications 1 à 3, caractérisé en ce que la toile métallique (10) présente une grosseur de fils de 0,5 à 1,5 mm et une largeur de mailles de 0,5 à 2 mm.

## Claims

1. Exhaust gas converter for internal combustion engines the converter being comprised of a housing (1) having a heat insulating layer (6) placed between its outer shell (4) and its inner shell (5) which are arranged so as to be spaced from one another, the housing being provided with a gas inlet (2), a gas outlet (3) and at least one receptacle (7) disposed in the interior of the housing, having terminal surface areas impermeable to gas and an upper and lower side permeable to gas; the receptacle receiving granular catalyst forming a catalytic bed (8) therein; at least one bolt (11) vertically extending through the housing (1), the upper and lower sides of the bolt being passed through, and rigidly connected to, the inner shell (5), and also through the receptacle (7); at least one sleeve (12) determining the spacing between the upper side and lower side of the receptacle (7) being slipped over the bolt, characterized in that the outer shell (4) and inner shell (5) are slidably arranged with respect to one another; that at least two receptacles (7) are arranged in parallel one above the other and so as to be spaced from one another; that each receptacle (7) is slidably mounted, by means of the at least one bolt (11) passed through it, on the outer shell (4); that the upper side and lower side permeable to gas of each receptacle (7) are made up of perforated sheet metal (9) of which the side facing the catalyst has a fine-meshed wire gauze (10) secured thereto; that a gas flow-defining cascade plate (13) comprised of one horizontal structural component and two vertical structural components, the latter being in alignment with, and tightly connected to, the terminal surface area of the respective receptacle (7), is arranged between two adjacent receptacles (7); that each gas flow-defining plate (13) has the bolt (11) passed therethrough; and that the position of each gas flow-defining plate (13) between the receptacles (7) is determined by sleeves (12) slipped over the bolt (11).

2. Exhaust gas converter as claimed in claim 1, wherein the outer shell (4) is made up of ferritic steel or cast iron.

3. Exhaust gas converter as claimed in claim 1 or 2, wherein the inner shell (5) is made up of a thin-walled high temperature steel or alloy of low heat capacity.

4. Exhaust gas converter as claimed in any of claims 1 to 3, wherein the wire gauze (10) has a wire thickness of 0.5 to 1.5 mm and meshed 0.5 to 2 mm wide.
